# EUROPÄISCHE PATENTSCHRIFT

(11) **EP 3 749 521 B1**
(45) Veröffentlichungstag und Bekanntmachung des Hinweises auf die Patenterteilung: **19.01.2022**
(21) Anmeldenummer: 19704595.8
(22) Anmeldetag: 07.02.2019
(51) Int. Cl.: B41F 15/08, B41F 15/20, B41F 15/24, B41F 13/02

(54) **SIEBDRUCKVORRICHTUNG FÜR EINE ROLLE-ZU-ROLLE ANLAGE**
SCREEN PRINTING DEVICE FOR A ROLL-TO-ROLL SYSTEM
DISPOSITIF DE SÉRIGRAPHIE POUR UNE INSTALLATION DE ROULEAU À ROULEAU

(30) Priorität: 07.02.2018 DE 102018102749
(43) Veröffentlichungstag der Anmeldung: 16.12.2020
(73) Patentinhaber: db-matik AG, 93426 Roding (DE)
(72) Erfinder: DASCHNER, Christian, 93482 Pemfling (DE); BRAHMER, Martin, 93413 Cham (DE)
(74) Vertreter: Glück Kritzenberger Patentanwälte PartGmbB
(86) Internationale Anmeldenummer: PCT/EP2019/053052
(87) Internationale Veröffentlichungsnummer: WO 2019/154935

(56) Entgegenhaltungen:
- DE-A1- 10 032 675
- DE-B1- 3 023 678
- US-A1- 2007 227 372
- US-B1- 6 367 378
- US-B2- 8 739 700

## Beschreibung

### Technisches Gebiet

Die Erfindung bezieht sich auf ein Siebdruckvorrichtung für eine Rolle-zu-Rolle Anlage.

### Stand der Technik

Im Bereich der Elektronikindustrie ist der Einsatz von Siebdruckverfahren hinlänglich bekannt. So wird beispielsweise der Siebdruck oder Schablonendruck zur Herstellung von gedruckter Elektronik angewandt, insbesondere für den Druck von Kontaktflächen oder Leiterbahnen beispielsweise beim Drucken von Leiterplatten oder im Platinendruck. Für derartige Druckprozesse werden vorzugsweise Siebdruckeinheiten verwendet, die auch als so genannte Leiterplattendrucker bekannt sind.

Seit einiger Zeit wächst die Nachfrage nach flexiblen Bändern mit gedruckter Elektronik. Beispielsweise dringen Leuchtdioden basierend auf derartigen flexiblen Substrat-Bandmaterialien zunehmend in den Markt vor und finden vor allem als Beleuchtungsstreifen oder Lichtbänder in Form von flexiblen LED-Bändern Verwendung.

Insbesondere für das Bedrucken flexibler Substrate ist im Hinblick auf eine hohe Durchsatzleistung und Prozessautomatisierung bei möglichst geringen Fertigungskosten ein Druckverfahren im Endlos-Format erforderlich. Vorrichtungen und Verfahren zum Bedrucken flexibler Substrate im Endlos-Format sind als so genannte Rolle-zu-Rolle-Anlagen bzw. Rolle-zu-Rolle-Verfahren bekannt. Die US 8, 739,700 B2 gibt zum Beispiel eine Vorrichtung zum Bedrucken einer Materialbahn in einem derartigen Rolle-zu-Rolle Verfahren an. Ferner beschreibt beispielsweise auch die US 2007/0227372 A1 eine Siebdruckvorrichtung und ein Siebdruckverfahren nach dem Rolle-zu-Rolle Prinzip für die Herstellung eines flexiblen Bandes mit gedruckter Elektronik. Weiterhin beschreibt die DE 30 23 678 b1 ein Verfahren und eine Vorrichtung zum Bedrucken flexibler Warenbahnen im Mehrfarbendruck nach dem Rolle-zu-Rolle Prinzip.

In derartigen Rolle-zu-Rolle Anlagen wird das flexible Substrat auf einer Rolle aufgewickelt bereitgestellt und über eine Ladeeinheit von der Rolle abgezogen und entsprechenden, in der Rolle-zu-Rolle-Anlage hintereinander angeordenten Bearbeitungs- oder Prozessierungseinheiten bzw. Bearbeitungsstationen zugeführt. Eine solche Bearbeitungsstation kann beispielsweise eine Druckvorrichtung, insbesondere eine Siebdruckvorrichtung sein. Weitere Bearbeitungs- oder Prozessierungseinheiten bzw. -stationen, in denen weitere Bearbeitungsschritte folgen, können in der Rolle-zu-Rolle-Anlage vorhanden sein. Bei der Herstellung flexibler LED-Streifen kann es sich bei den weiteren Bearbeitungs- oder Prozessierungseinheiten beispielsweise um Einheiten zum Trocknen, Aushärten und/oder zur Bestückung mit SMD-Bauteilen oder dergleichen handeln. Am Ende der Rolle-zu-Rolle-Anlage wird ein gefertigtes Zwischenprodukt oder das fertiggestellte Endprodukt schließlich wieder auf eine Rolle aufgewickelt.

Beim Bedrucken von flexiblen Bändern mit gedruckter Elektronik ist eine präzise Positionierung bzw. Feinstjustierung des flexiblen Substrat-Bandmaterials in Bezug auf den Siebdrucker entscheidend. Zur Erzeugung eines korrekten Druckbildes ist dabei von besonderer Bedeutung, dass ein jeweiliger, vordefinierter Druckbereich oder Druckabschnitt des flexiblen Substrates für den jeweiligen Druckvorgang exakt und präzise in eine vorgegebene Position relativ zu der Druckeinheit gebracht werden muss.

Beispielsweise ist aus der US 6,367,378 B1 ein Siebdruckverfahren nach dem Rolle-zu-Rolle-Prinzip sowie eine Maschine zur Durchführung des Siebdruckverfahrens bekannt. Bei dem Verfahren und der Maschine gemäß US 6,367,378 B1 wird das Substrat-Bandmaterial durch die Bearbeitungsstationen, nämlich durch eine Siebdruckeinheit und anschließend durch eine Aushärteeinheit gefördert, wobei das Band im Wesentlichen von einer in Vorschubrichtung des Bandes nach der Aushärteeinheit angeordneten Zugrolle durch die Bearbeitungsstationen gezogen wird. Zusätzliche Rollenanordnungen zur Straffung bzw. Spannung des Bandes sind vor und nach den jeweiligen Bearbeitungsstationen angeordnet.

Bei dem Verfahren und der Maschine gemäß US 6,367,378 B1 ist eigens ein Steuerund Regelungsmechanismus vorgesehen, der entsprechend eingreifen muss, um die Zugrolle in ihrer Funktion derart zu kontrollieren, dass der Vorschub sowie die entsprechende Bandspannung für jeden Druckvorgang entsprechend korrekt eingestellt werden kann.

Trotz der aus dem Stand der Technik bekannten Lösungen besteht daher ein Bedarf an verbesserten Siebdruckvorrichtungen für Rolle-zu-Rolle-Anlagen.

### Darstellung der Erfindung

Aufgabe der vorliegenden Erfindung ist es daher eine Siebdruckvorrichtung zur Verfügung zu stellen, die die Nachteile des Standes der Technik überwindet und mit der insbesondere der Druckvorgang zum Bedrucken flexibler Substrat-Bandmaterialien im Endlos-Format mit hoher Geschwindigkeit und hoher Durchsatzleistung sowie bei entsprechender Prozessautomatisierung erfolgen kann und zwar insbesondere mit der notwendigen Präzision bei der Erzeugung des Druckbildes. Diese Aufgabe wird erfindungsgemäß durch die Siebdruckvorrichtung gemäß unabhängigem Anspruch 1 gelöst. Ein Verfahren zum Bedrucken eines flexiblen Substrat-Bandmaterials ist Gegenstand des unabhängigen Anspruchs 10 Eine Verwendung der Siebdruckvorrichtung zum Bedrucken eines flexiblen Substrat-Bandmaterials für die Herstellung eines flexiblen LED-Bandes ist Gegenstand des unabhängigen Anspruchs 12.

Weitere vorteilhafte Details und Ausgestaltungen der Erfindung ergeben sich aus den abhängigen Ansprüchen, der Beschreibung sowie den Zeichnungen.

Die vorliegende Erfindung stellt eine Siebdruckvorrichtung zum Bedrucken eines flexiblen Substrat-Bandmaterials im Endlos-Format für die Herstellung eines flexiblen Bandes mit gedruckter Elektronik zur Verfügung. Die Siebdruckvorrichtung bildet dabei eine Bearbeitungsstation einer Rolle-zu-Rolle-Anlage und weist zumindest eine Siebdruckeinheit und wenigstens eine Vorschubeinheit auf. Die Siebdruckvorrichtung ist dabei für den getakteten Druck im Endlos-Format ausgebildet. Die Vorschubeinheit ist zum getakteten Bewegen des Substrat-Bandmaterials in zumindest einer Vorschubrichtung sowie zur Vorpositionierung eines jeweiligen Druckabschnittes des Substrat-Bandmaterials relativ zur Siebdruckeinheit ausgebildet. Die Siebdruckeinheit umfasst wenigstens ein Druckmodul und zumindest einen Vakuum-Drucktisch. Die Erfindung zeichnet sich insbesondere dadurch aus, dass die Siebdruckvorrichtung ferner zumindest eine erste und zweite Band-Puffereinheit aufweist, wobei die erste Band-Puffereinheit in Vorschubrichtung vor der Siebdruckeinheit angeordnet ist und wobei die zweite Band-Puffereinheit in Vorschubrichtung nach der Siebdruckeinheit angeordnet ist. Dabei sind die Band-Puffereinheiten dazu ausgebildet, eine Bandlänge eines zwischen den Band-Puffereinheiten befindlichen Bandabschnittes des Substrat-Bandmaterials auszugleichen, wobei der Vakuum-Drucktisch höhenverstellbar ausgebildet und derart eingerichtet ist, dass der Vakuum-Drucktisch durch eine Verschiebung in vertikaler Richtung aus einer Ruhestellung in zumindest eine Arbeitsstellung bewegt werden kann, wobei eine für die Auflage des Substrat-Bandmaterials vorgesehene Oberseite des Vakuum-Drucktisches in der Ruhestellung in einer ersten, horizontal orientierten unteren Ebene und in der Arbeitsstellung in einer zweiten, horizontal orientierten oberen Ebene angeordnet ist.

Unter "Siebdruckvorrichtung" ist im Sinne der Erfindung eine in einer Rolle-zu-Rolle-Anlage integrierbare bzw. integrierte Vorrichtung zu verstehen, die somit gemäß dem vorliegenden Verständnis Teil einer derartigen Rolle-zu-Rolle-Anlage ist. In anderen Worten ausgedrückt definiert die Siebdruckvorrichtung einen Teilabschnitt einer derartigen Rolle-zu-Rolle-Anlage bzw. bildet eine Bearbeitungsstation oder Bearbeitungseinheit bzw. Prozessierungseinheit einer solchen Rolle-zu-Rolle-Anlage.

Eine Rolle-zu-Rolle-Anlage im Sinne der Erfindung weist eine Zuführung oder Ladeeinheit für das Substrat-Bandmaterial auf, welches auf einer Rolle aufgewickelt bereitgestellt und mittels der Zuführung bzw. Ladeeinheit von der Rolle abgewickelt und einer ersten Bearbeitungsstation zugeführt wird. Eine Rolle-zu-Rolle-Anlage umfasst vorzugsweise auch wenigstens eine Fördereinrichtung zur Förderung des Substrat-Bandmaterials und zumindest eine am Ende der Rolle-zu-Rolle-Anlage angeordnete Abgabe- und Aufwickeleinheit, mittels derer das fertiggestellte Band wieder auf eine Rolle aufgewickelt wird.

Eine entsprechende Rolle-zu-Rolle-Anlage kann über mehrere, hintereinander angeordnete bzw. aneinander anschließende Bearbeitungsstationen verfügen, in denen die jeweils notwendigen Bearbeitungsschritte zur Herstellung eines Produktes durchgeführt werden. Beispielsweise kann es sich bei den weiteren Bearbeitungsstationen einer derartigen Rolle-zu-Rolle-Anlage um eine Bestückungsvorrichtung zur Bestückung des flexiblen Substrat-Bandmaterials mit Bauteilen oder um eine Trocknungs- und/oder Aushärtevorrichtung handeln. Mittels einer ferner vorgesehenen Regel- oder Steuereinheit können die einzelnen Bearbeitungsstationen für sich genommen sowie das entsprechende Zusammenspiel dieser Bearbeitungsstationen angesteuert und geregelt werden.

Vorteilhaft wird mit der vorliegenden Erfindung eine Siebdruckvorrichtung für den Einsatz im Endlosverfahren zur Verfügung gestellt, die als Teil einer Rolle-zu-Rolle-Anlage eine einfache und kostengünstige Herstellung flexibler Bänder mit gedruckter Elektronik im Hochdurchsatz erlaubt. Dabei ist es mit der vorliegenden Siebdruckvorrichtung ganz besonders vorteilhaft möglich, herkömmliche Standard-Druckmodule wie zum Beispiel herkömmliche Leiterplattendrucker, auch für Endlos-Formate zu verwenden, insbesondere bei der Herstellung von flexiblen Bändern mit gedruckter Elektronik im Endlos-Druck. Marktübliche Standard-Druckmodule können dabei auf einfachste Weise in die Siebdruckeinheit eingebaut bzw. integriert und für den Endlos-Druck genutzt werden.

Die vorliegende Siebdruckvorrichtung ist für einen getakteten Druck im Endlos-Format ausgebildet. Die getaktete Arbeitsweise der Siebdruckvorrichtung kann folgendermaßen beschrieben werden: In schnell getakteter Arbeitsweise bzw. mit einer hohen Taktgeschwindigkeit werden einzelne Arbeitstakte hintereinandergeschaltet, wobei in jedem Arbeitstakt in einem jeweiligen Druckvorgang bzw. Einzel-Druckvorgang auf einem jeweiligen Druckabschnitt des Substrat-Bandmaterials ein Druckbild erzeugt wird. Die Vorschubeinheit ist für das getaktete Bewegen des Substrat-Bandmaterials verantwortlich, wobei das Substrat-Bandmaterial mit jedem Arbeitstakt über einen festgelegten, vorgegebenen Bewegungsweg in Vorschubrichtung transportiert wird, und zwar derart, dass der jeweils nächste zu bedruckende Druckabschnitt des Substrat-Bandmaterials mit bereits hoher Genauigkeit relativ zum Druckmodul vorpositioniert wird. Diese Vorpositionierung durch die Vorschubeinheit erfolgt beispielsweise mit einer derartigen Genauigkeit, dass die Position des Druckabschnittes relativ zum Druckmodul in horizontaler Orientierung, nämlich in x-Richtung und γ-Richtung lediglich um bis zu 0,1 mm von der präzisen Endeinstellung bzw. Endpositionierung, welche schließlich durch das Druckmodul selbst vorgenommen werden kann, abweicht.

Aufgrund der mit hoher Genauigkeit erfolgenden Vorpositionierung des flexiblen Substrat-Bandmaterials durch die Vorschubeinheit kann insbesondere eine hohe Taktzahl und somit eine gesteigerte Arbeitsleistung erzielt werden. In der vorpositionierten Einstellung wird der Druckabschnitt mittels Unterdruck am Vakuum-Drucktisch der Siebdruckeinheit angesaugt und dadurch relativ zu einer für die Auflage des Druckabschnittes vorgesehenen Oberseite des Vakuum-Drucktisches fixiert.

Für den Druckvorgang selbst müssen schließlich der auf der Oberseite des Vakuum-Drucktisches fixierte Druckabschnitt des Substrat-Bandmaterials und das Druckmodul einander angenähert bzw. zueinander geführt werden und zwar mit der zur Erzeugung eines exakten und korrekten Druckbildes notwendigen präzisen Endeinstellung bzw. Endpositionierung relativ zueinander. Nach jedem einzelnen Druckvorgang, nämlich nach Erzeugung des Druckbildes auf einem jeweiligen Druckabschnitt, werden das Substrat-Bandmaterial und das Druckmodul wieder voneinander entfernt, um einen neuen Arbeitstakt zu beginnen.

Um beispielsweise zu verhindern, dass das flexible Substrat-Bandmaterial nicht zu stark gespannt oder gedehnt wird, kann für die oberhalb genannten Schritte gegebenenfalls eine Anpassung bzw. ein Ausgleich der Bandlänge eines in der Siebdruckvorrichtung befindlichen Abschnittes des Substrat-Bandmaterials notwendig sein, damit die erforderliche Präzision der aufeinanderfolgenden Druckbilder eingehalten werden kann. Die erfindungsgemäße Siebdruckvorrichtung weist für einen solchen Längenausgleich die beiden Band-Puffereinheiten auf, welche eine Länge des zwischen ihnen befindlichen Bandabschnittes, nämlich die Bandlänge des Bandabschnittes, anpassen können und zwar vorzugsweise unter Beibehaltung der vorgegebenen bzw. vorliegenden Spannung bzw. Straffung des flexiblen Substrat-Bandmaterials, welche vorliegend als Bandstraffung oder Bandspannung verstanden wird.

Mittels der Band-Puffereinheiten wird jeweils vor und hinter der Druckeinheit ein Pufferabschnitt des Substrat-Bandmaterials mit einer entsprechenden, ausreichenden Länge, nämlich einer Pufferabschnittslänge, bereitgestellt bzw. vorgehalten. Vorzugsweise ist jeder der Pufferabschnitte als Bandschlaufe ausgebildet. Ein notwendiger Längenausgleich der Länge des zwischen den beiden Band-Puffereinheiten befindlichen Bandabschnittes kann durch Entnahme einer benötigten Bandlänge aus den Band-Puffereinheiten oder umgekehrt durch Einbringen einer überschüssigen Bandlänge in die Band-Puffereinheiten erfolgen. Es versteht sich von selbst, dass dies mit einer entsprechenden Verkürzung bzw. Verlängerung der Pufferabschnitte, d. h. mit einer Verkleinerung bzw. Vergrößerung der Pufferabschnittslänge einhergeht, indem eine Bandlänge quasi aus den Pufferabschnitten bzw. Bandschlaufen entnommen bzw. eine Bandlänge in die Pufferabschnitte bzw. Bandschlaufen hineingefördert wird.

Durch diesen Längenausgleich kann die Vorschubeinheit während eines vollständigen Arbeitstaktes an vorgegebener Position fest mit dem Substrat-Bandmaterial in Kontakt bleiben. Für jeden neuen Arbeitstakt fällt somit derselbe, festgelegte und unveränderte Bewegungsweg in Vorschubrichtung an, der dadurch in schneller Taktfolge durchgeführt werden kann, da aufwendige, zeitintensive Nachregelungen bzw. Nachjustierungen vermieden werden können.

Durch die spezielle Ausgestaltung der Band-Puffereinheiten sowie der Vorschubeinheit und aufgrund des entsprechenden Zusammenwirkens der genannten Einheiten kann mit der vorliegenden Erfindung besonders vorteilhaft erreicht werden, dass der Druckvorgang beim Bedrucken von flexiblen Substrat-Bandmaterialien im Endlos-Format bei hoher Produktionsgeschwindigkeit und hoher Durchsatzleistung sowie bei entsprechender Prozessautomatisierung in der gewünschten Qualität und insbesondere mit der notwendigen Präzision erfolgt.

Wie bereits erwähnt ist der Vakuum-Drucktisch der Siebdruckeinheit höhenverstellbar ausgebildet und derart eingerichtet, dass er durch eine Verschiebung in vertikaler Richtung aus einer Ruhestellung in zumindest eine Arbeitsstellung bewegt werden kann, wobei eine für die Auflage des Substrat-Bandmaterials vorgesehene Oberseite des Vakuum-Drucktisches in der Ruhestellung in einer ersten, horizontal orientierten unteren Ebene und in der Arbeitsstellung in einer zweiten, horizontal orientierten oberen Ebene angeordnet ist. Die erste horizontal orientierte, untere Ebene fällt dabei im Wesentlichen mit einer Transportebene des flexiblen Substrat-Bandmaterials zusammen, so dass die Oberseite des Vakuum-Drucktisches in dessen Ruhestellung auf Höhe der Transportebene bzw. in etwa auf Höhe der Transportebene angeordnet ist.

Dabei wird für jeden Druckvorgang der Vakuum-Drucktisch zusammen mit dem an der Oberseite fixierten Druckabschnitt in vertikaler Richtung nach oben verfahren, um das Substrat-Bandmaterial an das Druckmodul heranzuführen. Diese Vertikalbewegung bedarf einer zusätzlichen Bandlänge eines im Bereich der Siebdruckeinheit befindlichen Abschnittes des Substrat-Bandmaterials. Die notwendige Bandlänge wird vorteilhaft aus den beiden Band-Puffereinheiten entnommen, wodurch die Länge des zwischen den Band-Puffereinheiten befindlichen Bandabschnittes vergrößert wird. Nach Erzeugung des Druckbildes auf dem entsprechenden Druckabschnitt, das heißt nach dem jeweiligen Druckvorgang wird der Vakuum-Drucktisch wieder in vertikaler Richtung nach unten in seine Ausgangslage, nämlich in die Ruhestellung verfahren und die überschüssige Bandlänge wird wieder in die Bandschlaufen der Band-Puffereinheiten hineingefördert.

Besonders vorteilhaft sind die Band-Puffereinheiten als Vakuum-Puffereinheiten ausgebildet, die über eine Vakuum-Einheit verfügen und insbesondere dazu eingerichtet sind, die Pufferabschnitte, insbesondere die Bandschlaufen mittels Anlegen eines Vakuums in Richtung der Vakuum-Einheit zu ziehen bzw. anzusaugen und zwar vorzugsweise derart, dass das flexible Substrat-Bandmaterial die notwendige, vorgegebene Bandspannung oder Bandstraffung zumindest innerhalb des zwischen den beiden Vakuum-Puffereinheiten befindlichen Bereiches bzw. Bandabschnittes beibehält. Eine Saugstärke der Vakuum-Einheit, welche vorliegend auch als Ansaugstärke oder als erzeugter Unterdruck bzw. als Vakuumstärke verstanden werden kann, ist dabei so eingestellt, dass die notwendige, vorgegebene Spannung bzw. Straffung des flexiblen Substrat-Bandmaterials, nämlich die Bandstraffung oder Bandspannung, beibehalten wird und/oder auf einen vorgegebenen, optimalen Wert gebracht wird.

Dabei weisen die Vakuum-Puffereinheiten zum Vorhalten eines Pufferabschnittes vorzugsweise wenigstens zwei Transportführungselemente zum Führen des Substrat-Bandmaterials in einer Transportebene des Substrat-Bandmaterials und eine bezogen auf die Vorschubrichtung zwischen den Transportführungsrollen angeordnete, als Vakuum-Rückhaltevorrichtung ausgebildete Vakuum-Einheit auf. Insbesondere vorteilhaft ist die Vakuum-Rückhaltevorrichtung in vertikaler Richtung unterhalb der Transportebene des Substrat-Bandmaterials angeordnet. Die Pufferabschnitte sind dabei vorteilhaft schlaufenartig ausgebildet, wobei jede der gebildeten Schlaufen im Wesentlichen eine U-Form aufweist und wobei die Schenkelabschnitte im Wesentlichen senkrecht zur Transportebene verlaufen und der die Schenkelabschnitte verbindende Steg- oder Umkehrabschnitt ausgehend von der Transportebene in vertikaler Richtung nach unten weist. Der Steg- oder Umkehrabschnitt wird von der Vakuum-Rückhaltevorrichtung angesaugt und steht mit dieser in Kontakt, wenn der Pufferabschnitt in seiner maximalen Pufferabschnittslänge vorliegt. Sofern eine benötigte Bandlänge aus den Band-Puffereinheiten entnommen wird, bewegt sich der Steg- oder Umkehrabschnitt entgegen der Saugwirkung der Vakuum-Rückhaltevorrichtung von dieser weg nach oben, wodurch sich die Schenkelabschnitte der Schlaufe verkürzen und die entsprechende Bandlänge in den zwischen den Band-Puffereinheiten befindlichen Bandabschnitt gefördert wird.

Gemäß einer bevorzugten Ausführungsform der Erfindung ist die Vakuum-Rückhaltevorrichtung der Band-Puffereinheiten durch eine Ansaugvorrichtung in Form eines einen Unterdruck erzeugenden Ventilators gebildet.

Die vorliegende Siebdruckvorrichtung zum Bedrucken des flexiblen Substrat-Bandmaterials ist für die Herstellung eines flexiblen LED-Bandes ausgebildet. Bevorzugt wird mittels der Siebdruckvorrichtung eine Paste bzw. Lötpaste auf das flexible Substrat-Bandmaterial aufgedruckt, wobei das derart bedruckte Substrat-Bandmaterial anschließend mit entsprechenden Bauteilen bestückt werden kann.

Besondere Vorteile ergeben sich darüber, dass die Vorschubeinheit bezogen auf die Vorschubrichtung zwischen der Siebdruckeinheit und der zweiten Band-Puffereinheit angeordnet ist. Eine besonderes gute Längenanpassung und eine gleichzeitig effektive Aufrechterhaltung der vorgegebenen Bandspannung bzw. Bandstraffung kann darüber erreicht werden. Weitere Vorteile ergeben sich auch durch eine zusätzlich in Bezug auf die Vorschubrichtung zwischen der Siebdruckeinheit und der Vorschubeinheit angeordnete Bandführung, welche beispielsweise als Förderrolle oder Führungsrolle ausgebildet sein kann und zur Unterstützung des flexiblen Substrat-Bandmaterials in der Transportebene dient.

Für die vorgegebene Positionierung des jeweiligen Druckabschnittes des Substrat-Bandmaterials relativ zur Siebdruckeinheit ist vorzugsweise zusätzlich wenigstens ein optischer Sensor vorgesehen, der mit der Vorschubeinheit und/oder mit einer ferner vorgesehenen, mit der Vorschubeinheit verbundenen Regeleinheit in kommunizierender Verbindung steht. Bei dem optischen Sensor handelt es sich bevorzugt um eine elektronische Kamera, wobei eine derartige Kamera beispielsweise dem Druckmodul zugeordnet sein kann. Solche Kameras sind dem Fachmann bekannt und werden beispielsweise auch bei handelsüblichen, herkömmlichen Druckmodulen eingesetzt.

Um den Druckabschnitt zusätzlich an der Oberseite des Vakuum-Drucktisches zu fixieren, können ferner Fixierelemente, insbesondere so genannte Clamper vorgesehen sein, die den durch das angelegte Vakuum des Vakuum-Drucktisches bereits an dessen Oberseite befestigten Druckabschnitt zusätzlich in dieser Position sichern.

Die Siebdruckvorrichtung gemäß der Erfindung ist insbesondere auch für die Integration in eine so genannte Drucklinie geeignet, wobei unter einer Drucklinie vorliegend verstanden wird, dass ein flexibles Substrat-Bandmaterial beispielsweise mittels eines Mehrfachdruckverfahrens bedruckt wird, wobei in aufeinanderfolgenden Druckvorgängen ein jeweiliger Druckabschnitt mehrfach bedruckt wird. Zwischen den einzelnen Druckvorgängen ist dabei vorzugsweise ein Trocknungs- bzw. Aushärtungsvorgang geschaltet in dem das jeweils unmittelbar zuvor erstellte Druckbild gehärtet bzw. getrocknet oder fixiert wird. Besonders vorteilhaft können wenigstens eine, vorzugsweise mehrere Siebdruckvorrichtungen gemäß der Erfindung Bearbeitungsstationen einer derartigen Drucklinie bilden, wobei jede Siebdruckvorrichtung jeweils zwischen zwei Trocknungs- bzw. Aushärtungseinheiten, beispielsweise entsprechenden Öfen, angeordnet ist.

Die vorliegende Erfindung umfasst auch ein Verfahren zum Bedrucken eines flexiblen Substrat-Bandmaterials im Endlos-Format mit einer Siebdruckvorrichtung wie oberhalb beschrieben, wobei die Siebdruckvorrichtung eine Bearbeitungsstation einer Rolle-zu-Rolle-Anlage bildet und zumindest eine Siebdruckeinheit mit einem Druckmodul und einem Vakuum-Drucktisch, wenigstens eine Vorschubeinheit und zumindest eine erste und zweite Band-Puffereinheit aufweist. Bei dem Verfahren erfolgt das Bedrucken in getakteter Arbeitsweise und wird das flexible Substrat-Bandmaterial mittels der Vorschubeinheit in getakteter Weise in einer Transportebene und in einer Vorschubrichtung über den Vakuum-Drucktisch transportiert, wobei bei jedem Arbeitstakt durch den Vorschub des Substrat-Bandmaterials in Vorschubrichtung das Substrat-Bandmaterial abschnittsweise in die Band-Puffereinheiten hineingefördert wird und dadurch Pufferabschnitte gebildet werden. Ein jeweiliger Druckabschnitt des Substrat-Bandmaterials wird relativ zu dem Vakuum-Drucktisch vorpositioniert und der Druckabschnitt des flexiblen Substrat-Bandmaterials wird anschließend mittels Ansaugen an einer Oberseite des Vakuum-Drucktisches fixiert. Der an dem Vakuum-Drucktisch fixierte Druckabschnitt des Substrat-Bandmaterials und das Druckmodul werden schließlich zusammengeführt um den Druckvorgang auszuführen, wobei der Vakuum-Drucktisch in vertikaler Richtung nach oben bewegt wird um das Substrat-Bandmaterial an das Druckmodul heranzuführen.

Alle bereits oberhalb im Zusammenhang mit der Siebdruckvorrichtung erläuterten Vorteile treffen auch auf das erfindungsgemäße Verfahren zu.

Insbesondere bei Verwendung einer Ausführungsform der Siebdruckvorrichtung, in der die Vorschubeinheit zwischen der Siebdruckeinheit und der zweiten Band-Puffereinheit angeordnet ist, wird vorzugsweise im Anschluss an das Fixieren des Druckabschnittes des flexiblen Substrat-Bandmaterials an die Oberseite des Vakuum-Drucktisches das flexible Substrat-Bandmaterial mittels der Vorschubeinheit entgegen der Vorschubrichtung über einen vorgegebenen Rückbewegungsweg bewegt und dadurch eine Teillänge des Pufferabschnittes aus der zweiten Band-Puffereinheit entnommen wird, um einen zwischen der Siebdruckeinheit und der Vorschubeinheit angeordneten straffungsfreien Bandbereich zu erzeugen. Ein derartiger straffungsfreier Bandbereich kann vorliegend auch als Schlaufe verstanden werden, die im Wesentlichen einen überschüssigen Längenabschnitt bzw. einen Überschusslänge bildet. Die Erzeugung des straffungsfreien Bandbereiches bzw. der Schlaufe erfolgt somit quasi durch eine Rückwärtsbewegung der Vorschubeinheit, welche auch als so genannter "Move-back" Schritt bezeichnet werden kann. Der Rückbewegungsweg, nämlich die Größe der Rückwärtsbewegung bzw. der "Moveback" ist dabei deutlich kleiner im Vergleich zum Bewegungsweg in Vorschubrichtung, nämlich zur Größe des getakteten Vorschubs.

Insbesondere vorteilhaft kann der überschüssige Längenabschnitt bzw. die Überschusslänge des straffungsfreien Bandbereiches bzw. der Schlaufe verwendet werden, um die notwendige Bandlänge für die Vertikalbewegung des VakuumDrucktisches auszugleichen.

### Kurze Beschreibung der Zeichnungen

Die Erfindung soll nachfolgend anhand von Ausführungsbeispielen im Zusammenhang mit den Zeichnungen näher erläutert werden. Es zeigen
- Fig. 1: in einer grob schematisch skizzierten Übersichtsdarstellung eine Ausführungsform einer Siebdruckvorrichtung gemäß der vorliegenden Erfindung, mit einem in einer Siebdruckeinheit vorgesehenen Vakuum-Drucktisch in Ruhestellung und
- Fig. 2: in einer grob schematisch skizzierten Übersichtsdarstellung die Ausführungsform der Siebdruckvorrichtung der Figur 1 mit dem in der Siebdruckeinheit vorgesehenen Vakuum-Drucktisch in Arbeitsstellung.

### Wege zur Ausführung der Erfindung

Die Figuren 1 und 2 zeigen grob schematisch skizziert ein Übersichtsdiagramm einer Ausführungsform einer erfindungsgemäßen Siebdruckvorrichtung 1 zum Bedrucken eines flexiblen Substrat-Bandmaterials 2 im Endlos-Format für die Herstellung eines flexiblen Bandes mit gedruckter Elektronik. Die Siebdruckvorrichtung 1 ist für die Verwendung in einer Rolle-zu-Rolle-Anlage eingerichtet und kann durch einfache Integration in eine entsprechende Rolle-zu-Rolle-Anlage eingegliedert werden. Die Siebdruckvorrichtung 1 bildet dabei eine Bearbeitungsstation einer Rolle-zu-Rolle-Anlage.

Die Siebdruckvorrichtung 1 umfasst eine Vorschubeinheit 4 zum getakteten Bewegen des Substrat-Bandmaterials 2 in einer Transportebene E entlang zumindest einer Vorschubrichtung VR sowie eine Siebdruckeinheit 3 zum Bedrucken eines jeweiligen Druckabschnittes 2.1 des Substrat-Bandmaterials 2. Ein Bandführung 10 kann zur zusätzlichen Unterstützung und Führung des Substrat-Bandmaterials 2 in der Transportebene E vorgesehen sein. Die Vorschubeinheit 4 ist für die getaktete, aktive Förderung des Substrat-Bandmaterials 2 ausgebildet und ist ferner dazu eingerichtet, das Substrat-Bandmaterial 2 relativ zur Siebdruckeinheit 3 mittels einer Vorpositionierung, nämlich mittels eines so genannten "Preconditioning-Schrittes" so auszurichten bzw. zu positionieren, dass der jeweilige Druckabschnitt 2.1 des Substrat-Bandmaterials 2 für jeden Druckvorgang optimal und präzise in der Siebdruckeinheit 3 vorpositioniert ist. Diese Vorpositionierung mittels der Vorschubeinheit 4 erfolgt beispielsweise mit einer Genauigkeit, derart dass die Vorpositionierung lediglich um bis zu +/- 0,1 mm von der endgültigen exakten Druckeinstellung abweicht.

Die Siebdruckeinheit 3 weist ein Druckmodul 6 und einen Vakuum-Drucktisch 7 auf, wobei es sich insbesondere bei dem Druckmodul 6 des dargestellten Beispiels um ein handelsübliches, herkömmliches Druckmodul 6, nämlich um einen Standardsiebdrucker, insbesondere um einen Leiterplattendrucker ohne besondere Modifikationen handelt. Die Siebdruckeinheit 3 des dargestellten Beispiels ist als Siebdrucker eines so genannten "Tisch-verfahrenden" Siebdruckertyps ausgebildet, bei dem der Vakuum-Drucktisch 7 derart verstellbar ist, dass er in beiden horizontalen Richtungen, nämlich in x-Richtung und y-Richtung verfahrbar bzw. einstellbar ist sowie auch in einer vertikalen Richtung z höhenverstellbar ist. Mittels der horizontalen Verstellung kann beispielsweise die endgültige, exakte Feinjustierung der Druckposition bzw. die präzise Positionierung des Druckabschnittes 2.1 relativ zum Druckmodul 6 erfolgen. Mittels der Höhenverstellung des Vakuum-Drucktisches 7 kann dieser durch die Verschiebung in vertikaler Richtung z nach oben aus einer in der Figur 1 dargestellten Ruhestellung P1 in zumindest eine in der Figur 2 dargestellten Arbeitsstellung P2 bewegt werden.

In der in Figur 1 dargestellten Ruhestellung P1, die der Vakuum-Drucktisch 7 beispielsweise zwischen zwei einzelnen Druckvorgängen oder Druckereignissen bzw. während des Vorschubs des Substrat-Bandmaterial 2 in Vorschubrichtung VR einnimmt, ist eine für die Auflage des Substrat-Bandmaterials 2 vorgesehene Oberseite 7.1 des Vakuum-Drucktisches 7 in einer ersten, horizontal orientierten unteren Ebene E1 angeordnet, die mit der Transportebene E zusammenfällt. Mittels der Verstellung in vertikaler Richtung z nach oben wird der Vakuum-Drucktisch 7 für jeden Druckvorgang an das Druckmodul 6 herangeführt, sodass der Vakuum-Drucktisch 7 während des Druckvorganges die in der Figur 2 dargestellte Arbeitsstellung P2 einnimmt, in der die Oberseite 7.1 des Vakuum-Drucktisches 7 in einer zweiten, horizontal orientierten oberen Ebene E2 angeordnet ist, die verglichen zur Transportebene E auf einem höheren Niveau liegt.

Das Substrat-Bandmaterial 2 wird über die Oberseite 7.1 des Vakuum-Drucktisches 7 geführt, wobei das Substrat-Bandmaterial 2 mit der Oberseite 7.1 in Kontakt steht. Mittels Anlegen eines Vakuums kann das Substrat-Bandmaterial 2 an der Oberseite 7.1 des Vakuum-Drucktisches 7 an diesen angesaugt werden. Bei Verstellung des Vakuum-Drucktisches 7 in vertikaler Richtung z nach oben wird auch das Substrat-Bandmaterial 2 abschnittsweise auf ein höheres Niveau angehoben, wobei zumindest der mit der Oberseite 7.1 des Vakuum-Drucktisches 7 in Kontakt stehende Druckabschnitt 2.1 auf einem verglichen zur Transportebene E höheren Niveau angeordnet ist.

Die Siebdruckvorrichtung 1 weist ferner eine erste und zweite Band-Puffereinheit 5.1, 5.2 auf, von denen jede als Vakuum-Puffereinheit ausgebildet ist, wobei die erste Band-Puffereinheit 5.1 in Vorschubrichtung VR vor der Siebdruckeinheit 3 angeordnet ist und wobei die zweite Band-Puffereinheit 5.2 in Vorschubrichtung VR nach der Siebdruckeinheit 3, insbesondere nach der Vorschubeinheit 4 angeordnet ist. Die Band-Puffereinheiten 5.1, 5.2 sind dazu ausgebildet, eine Bandlänge L1, L2 eines zwischen den Band-Puffereinheiten 5.1, 5.2 befindlichen Bandabschnittes 2a des Substrat-Bandmaterials 2 auszugleichen bzw. einen Längenausgleich der Bandlänge L1, L2 des Bandabschnittes 2a zu ermöglichen.

Dazu umfasst jede der Band-Puffereinheiten 5.1, 5.2 zum Vorhalten eines im Wesentlichen schlaufenförmigen Pufferabschnittes 11 des Substrat-Bandmaterials 2 je zwei Transportführungselemente 8, 8' und eine in Bezug auf die Vorschubrichtung VR zwischen den Transportführungselementen 8, 8' angeordnete Vakuum-Rückhaltevorrichtung 9. Die Transportführungselemente 8, 8' sind zum Führen des Substrat-Bandmaterials 2 auf Höhe der Transportebene E eingerichtet und sind im dargestellten Beispiel durch Rollen gebildet, die unterhalb der Transportebene E angeordnet sind, derart dass die Transportebene E im Wesentlichen tangential zu den Rollen 8, 8' verläuft.

Jede der Vakuum-Rückhaltevorrichtungen 9 der Band-Puffereinheiten 5.1, 5.2 ist in vertikaler Richtung z unterhalb der Transportebene E angeordnet und ist im dargestellten Beispiel durch eine Ansaugvorrichtung, insbesondere durch eine Ansaugvorrichtung in Form eines einen Unterdruck erzeugenden Ventilators gebildet. Die Vakuum-Rückhaltevorrichtungen 9 sind dazu ausgebildet, mittels des erzeugten Unterdrucks, nämlich mittels einer Saugkraft bzw. Ansaugkraft das Substrat-Bandmaterial 2 anzusaugen. Die Saugkraft wirkt dabei in vertikaler Richtung z nach unten, sodass das Substrat-Bandmaterial 2 abschnittsweise nach unten zu den Vakuum-Rückhaltevorrichtungen 9 hin gesaugt wird. Die Saugkraft ist dabei so eingestellt, dass eine vorgegebene Straffung bzw. Spannung des Substrat-Bandmaterials 2, nämlich eine Bandstraffung oder Bandspannung eingehalten wird.

Durch die relative Anordnung der Rollen 8, 8' und der Vakuum-Rückhaltevorrichtung 9 zueinander bilden die in den Band-Puffereinheiten 5.1, 5.2 vorgehaltenen Pufferabschnitte 11 jeweils eine näherungsweise U-förmige Schlaufe mit jeweils zwei Schenkelabschnitten 12, 12' und einem die Schenkelabschnitte 12, 12' verbindenden Steg- oder Umkehrabschnitt 13. Durch die nach unten wirkende Saugkraft wird der nach unten in Richtung zu der Vakuum-Rückhaltevorrichtung 9 weisende Steg- oder Umkehrabschnitt 13 von der Vakuum-Rückhaltevorrichtung 9 angesaugt.

In der in Figur 1 dargestellten Ruhestellung P1 des Vakuum-Drucktisches 7 weist eine Pufferabschnittslänge PL1 der Pufferabschnitte 11, welche auch als Abstand zwischen dem Steg- oder Umkehrabschnitt 13 und der Transportebene E verstanden werden kann, einen maximalen Wert auf, wobei der Steg- oder Umkehrabschnitt 13 in direkten Kontakt mit der Vakuum-Rückhaltevorrichtung 9 gelangt.

In der in Figur 2 dargestellten Arbeitsstellung P2 des Vakuum-Drucktisches 7 weist eine Pufferabschnittslänge PL2 der Pufferabschnitte 11, einen geringeren Wert auf, wobei der Steg- oder Umkehrabschnitt 13 den Kontakt zur Vakuum-Rückhaltevorrichtung 9 verloren hat und auf einem im Vergleich zur Vakuum-Rückhaltevorrichtung 9 höheren Niveau angeordnet ist. Durch die Saugwirkung, die am Steg- oder Umkehrabschnitt 13 angreift, wird dieser jedoch auch in der kontaktfreien Anordnung nach mit entsprechender Saugkraft unter Beibehaltung der vorgegebenen Bandspannung nach unten gezogen.

Durch Änderung der jeweiligen Pufferabschnittslänge PL1, PL2 kann ein Längenausgleich der Bandlänge L1, L2 des Bandabschnittes 2a erfolgen und zwar derart, dass durch Verkürzung der Pufferabschnittslänge PL1 auf die Pufferabschnittslänge PL2 die gegebenenfalls notwendige Verlängerung der kürzeren Bandlänge L1 auf die längere Bandlänge L2 erfolgt, die beispielsweise notwendig ist, wenn der Vakuum-Drucktisch 7 von der Ruhestellung P1 in die Arbeitsstellung P2 verfahren wird.

Die Durchführung eines Verfahrens zum Bedrucken des flexiblen Substrat-Bandmaterials 2 mittels der in den Figuren 1 und 2 dargestellten Ausführungsform der Siebdruckvorrichtung 1 kann folgendermaßen beschrieben werden:
Mit jedem für einen einzelnen Druckvorgang bzw. für ein einzelnes Druckereignis notwendige Arbeitstakt erfolgt zunächst in einem ersten Schritt der Vorschub des Substrat-Bandmaterials 2 durch die Vorschubeinheit 4 und zwar über den vorgegebenen, festgelegten Bewegungsweg in Vorschubrichtung VR. Damit einhergehend erfolgt auch die Vorpositionierung des Druckabschnittes 2.1 relativ zur Siebdruckeinheit 3.

In einem nächsten Schritt wird Druckabschnitt 2.1 an der Oberseite 7.1 des Vakuum-Drucktisches 7 durch Anlegen eines Vakuums fixiert. In einem wiederum nächsten Schritt wird, das Substrat-Bandmaterial 2 in dem Zustand des bereits über Vakuum an der Oberseite 7.1 des Vakuum-Drucktisches 7 fixiertem Druckabschnittes 2.1, durch die Vorschubeinheit 4 über einen im Vergleich zum Vorschub kürzeren Rückbewegungsweg entgegen der Vorschubrichtung VR bewegt, und zwar unter Bildung eines straffungsfreien Bandbereiches 14 zwischen der Vorschubeinheit 4 und der Siebdruckeinheit 3. Die notwendige Bandlänge wird dabei aus dem in der zweiten Band-Puffereinheit 5.2 vorgehaltenen Pufferabschnitt 11 heraus gefördert bzw. entnommen.

Schließlich erfolgt das Zusammenführen des Druckabschnittes 2.1 und des Druckmoduls 6 durch eine Verschiebung des Vakuum-Drucktisches 7 in vertikaler Richtung z nach oben. In diesem Schritt wird zusätzlich auch aus dem in der ersten Band-Puffereinheit 5.1 vorgehaltenen Pufferabschnitt 11 eine Bandlänge heraus gefördert bzw. entnommen. Dadurch erfolgt die notwendige Längenanpassung der Bandlänge L1, L2 des zwischen den Band-Puffereinheiten 5.1, 5.2 befindlichen Bandabschnittes 2a.

Nach endgültiger Positionierung in der Druckeinstellung bzw. Druckposition, welche beispielsweise durch das Druckmodul 6 erfolgen kann, erfolgt schließlich der Druckvorgang selbst. Nach dem Druckvorgang wird der Vakuum-Drucktisch 7 wieder in vertikaler Richtung z nach unten bewegt, wodurch das Druckmodul 6 und der Druckabschnitt 2.1 wieder voneinander getrennt werden und ein neuer Arbeitstakt anschließen kann. Die während des Bewegens des Vakuum-Drucktisches 7 nach unten anfallenden überschüssigen Bandlängen werden wieder in die Band-Puffereinheiten 5.1, 5.2 hineingefördert und zwar mittels der Saugkraft der Vakuum-Rückhaltevorrichtungen 9.

### Bezugszeichenliste

- 1: Siebdruckvorrichtung
- 2: Substrat-Bandmaterial
- 2.1: Druckabschnitt
- 2a: Bandabschnitt
- 3: Siebdruckeinheit
- 4: Vorschubeinheit
- 5.1: erste Band-Puffereinheit
- 5.2: zweite Band-Puffereinheit
- 6: Druckmodul
- 7: Vakuum-Drucktisch
- 8, 8': Transportführungselement
- 9: Vakuum-Rückhaltevorrichtung
- 10: Bandführung
- 11: Pufferabschnitt
- 12, 12': Schenkelabschnitte
- 13: Steg- oder Umkehrabschnitt

- E: Transportebene
- E1: untere horizontale Ebene
- E2: obere horizontale Ebene
- L1, L2: Bearbeitungslänge
- PL1: Pufferabschnittslänge
- PL2: Pufferabschnittslänge
- VR: Vorschubrichtung
- z: vertikale Richtung

## Patentansprüche

1. Siebdruckvorrichtung (1) zum Bedrucken eines flexiblen Substrat-Bandmaterials (2) im Endlos-Format für die Herstellung eines flexiblen Bandes mit gedruckter Elektronik, wobei die Siebdruckvorrichtung (1) eine Bearbeitungsstation einer Rolle-zu-Rolle-Anlage bildet und zumindest eine Siebdruckeinheit (3) aufweist, wobei die Siebdruckvorrichtung (1) für einen getakteten Druck im Endlos-Format ausgebildet ist, wobei die Siebdruckeinheit (3) wenigstens ein Druckmodul (6) und zumindest einen Drucktisch (7) umfasst, wobei die Siebdruckvorrichtung (1) zumindest eine erste und zweite Band-Puffereinheit (5.1, 5.2) aufweist, wobei die erste Band-Puffereinheit (5.1) in Vorschubrichtung (VR) vor der Siebdruckeinheit (3) angeordnet ist und wobei die zweite Band-Puffereinheit (5.2) in Vorschubrichtung (VR) nach der Siebdruckeinheit (3) angeordnet ist und wobei die Band-Puffereinheiten (5.1, 5.2) dazu ausgebildet sind, eine Bandlänge (L1, L2) eines zwischen den Band-Puffereinheiten (5.1, 5.2) befindlichen Bandabschnittes (2a) des Substrat-Bandmaterials (2) auszugleichen, **dadurch gekennzeichnet, dass** die Siebdruckvorrichtung ferner wenigstens eine Vorschubeinheit (4) aufweist, wobei die Vorschubeinheit (4) zum getakteten Bewegen des Substrat-Bandmaterials (2) in zumindest einer Vorschubrichtung (VR) sowie zur Vorpositionierung eines jeweiligen Druckabschnittes (2.1) des Substrat-Bandmaterials (2) relativ zur Siebdruckeinheit (3) ausgebildet ist, und dass der zumindest eine Drucktisch als Vakuum-Drucktisch (7) ausgebildet ist, wobei der Vakuum-Drucktisch (7) der Siebdruckeinheit (3) höhenverstellbar ausgebildet ist und derart eingerichtet ist, dass der Vakuum-Drucktisch (7) durch eine Verschiebung in vertikaler Richtung (z) aus einer Ruhestellung (P1) in zumindest eine Arbeitsstellung (P2) bewegt werden kann, wobei eine für die Auflage des Substrat-Bandmaterials (2) vorgesehene Oberseite (7.1) des Vakuum-Drucktisches (7) in der Ruhestellung (P1) in einer ersten, horizontal orientierten unteren Ebene (E1) und in der Arbeitsstellung (P2) in einer zweiten, horizontal orientierten oberen Ebene (E2) angeordnet ist.

2. Siebdruckvorrichtung (1) nach Anspruch 1, **dadurch gekennzeichnet, dass** die Band-Puffereinheiten (5.1, 5.2) als Vakuum-Puffereinheiten ausgebildet sind.

3. Siebdruckvorrichtung (1) nach Anspruch 2, **dadurch gekennzeichnet, dass** die Vakuum-Puffereinheiten zum Vorhalten eines Pufferabschnittes (11) wenigstens zwei Transportführungselemente (8, 8') zum Führen des Substrat-Bandmaterials (2) in einer Transportebene (E) des Substrat-Bandmaterials (2) und eine bezogen auf die Vorschubrichtung (VR) zwischen den Transportführungselementen (8, 8') angeordnete Vakuum-Rückhaltevorrichtung (9) aufweist.

4. Siebdruckvorrichtung (1) nach Anspruch 3, **dadurch gekennzeichnet, dass** die Vakuum-Rückhaltevorrichtung (9) der Band-Puffereinheiten (5.1, 5.2) in vertikaler Richtung (z) unterhalb der Transportebene (E) des Substrat-Bandmaterials (2) angeordnet ist.

5. Siebdruckvorrichtung (1) nach Anspruch 3 oder 4, **dadurch gekennzeichnet, dass** die Vakuum-Rückhaltevorrichtung (9) der Band-Puffereinheiten (5.1, 5.2) durch eine Ansaugvorrichtung in Form eines einen Unterdruck erzeugenden Ventilators gebildet ist.

6. Siebdruckvorrichtung (1) nach einem der vorhergehenden Ansprüche, **dadurch gekennzeichnet, dass** die Vorschubeinheit (4) bezogen auf die Vorschubrichtung (VR) zwischen der Siebdruckeinheit (3) und der zweiten Band-Puffereinheit (5.2) angeordnet ist.

7. Siebdruckvorrichtung (1) nach einem der vorhergehenden Ansprüche, **dadurch gekennzeichnet, dass** zusätzlich eine in Bezug auf die Vorschubrichtung (VR) zwischen der Siebdruckeinheit (3) und der Vorschubeinheit (4) angeordnete Bandführung (10) vorgesehen ist.

8. Siebdruckvorrichtung (1) nach einem der vorhergehenden Ansprüche, **dadurch gekennzeichnet, dass** für die vorgegebene Positionierung des jeweiligen Druckabschnittes (2.1) des Substrat-Bandmaterials (2) relativ zur Siebdruckeinheit (3) zusätzlich wenigstens ein optischer Sensor vorgesehen ist, der mit der Vorschubeinheit (4) und/oder mit einer mit der Vorschubeinheit (4) verbundenen Regeleinheit in kommunizierender Verbindung steht.

9. Siebdruckvorrichtung (1) nach einem der vorhergehenden Ansprüche, **dadurch gekennzeichnet, dass** der Vakuum-Drucktisch (7) zusätzlich über Fixierelemente zur Fixierung des Druckabschnittes (2.1) verfügt.

10. Verfahren zum Bedrucken eines flexiblen Substrat-Bandmaterials (2) im Endlos-Format mit einer Siebdruckvorrichtung (1) gemäß den Ansprüchen 1 bis 9, wobei die Siebdruckvorrichtung (1) eine Bearbeitungsstation einer Rolle-zu-Rolle-Anlage bildet und zumindest eine Siebdruckeinheit (3) mit einem Druckmodul (6) und einem Vakuum-Drucktisch (7), wenigstens eine Vorschubeinheit (4) und zumindest eine erste und zweite Band-Puffereinheit (5.1, 5.2) aufweist, wobei bei dem Verfahren das Bedrucken in getakteter Arbeitsweise erfolgt und das flexible Substrat-Bandmaterial (2) mittels der Vorschubeinheit (4) in getakteter Weise in einer Transportebene (E) entlang einer Vorschubrichtung (VR) über den Vakuum-Drucktisch (7) transportiert wird, wobei in jedem Arbeitstakt durch den Vorschub des Substrat-Bandmaterials (2) in Vorschubrichtung (VR) das Substrat-Bandmaterial (2) abschnittsweise in die Band-Puffereinheiten (5.1, 5.2) hineingefördert wird und dadurch Pufferabschnitte (11) gebildet werden, wobei ein Druckabschnitt (2.1) des Substrat-Bandmaterials (2) relativ zu dem Vakuum-Drucktisch (7) vorpositioniert wird, wobei der Druckabschnitt (2.1) des flexiblen Substrat-Bandmaterials (2) anschließend mittels Ansaugen an einer Oberseite (7.1) des Vakuum-Drucktisches (7) fixiert wird und wobei der an dem Vakuum-Drucktisch (7) fixierte Druckabschnitt (2.1) des Substrat-Bandmaterials (2) und das Druckmodul (6) zusammengeführt werden, um den Druckvorgang auszuführen und wobei der Vakuum-Drucktisch (7) in vertikaler Richtung (z) nach oben bewegt wird um das Substrat-Bandmaterial (2) an das Druckmodul (6) heranzuführen.

11. Verfahren nach Anspruch 10, **dadurch gekennzeichnet, dass** im Anschluss an das Fixieren des Druckabschnittes (2.1) des flexiblen Substrat-Bandmaterials (2) an der Oberseite (7.1) des Vakuum-Drucktisches (7) das flexible Substrat-Bandmaterial (2) mittels der Vorschubeinheit (4) entgegen der Vorschubrichtung (VR) über einen vorgegebenen Rückbewegungsweg bewegt wird und dadurch eine Teillänge des Pufferabschnittes (11) aus der zweiten Band-Puffereinheit (5.2) entnommen wird, um einen zwischen der Siebdruckeinheit (3) und der Vorschubeinheit (4) angeordneten straffungsfreien Bandbereich (14) zu erzeugen.

12. Verwendung der Siebdruckvorrichtung (1) nach einem der vorhergehenden Ansprüche 1 bis 9 zum Bedrucken eines flexiblen Substrat-Bandmaterials für die Herstellung eines flexiblen LED-Bandes.

## Claims

1. A screen printing device (1) for printing a flexible substrate band material (2) in the endless format for producing a flexible band with printed electronics, wherein the screen printing device (1) forms a processing station of a reel-to-reel system and comprises at least one screen printing unit (3), wherein the screen printing device (1) is designed for a clocked printing in the endless format, wherein the screen printing unit (3) includes at least one printing module (6) and at least one printing table (7), wherein the screen printing device (1) comprises at least one first and second band buffer unit (5.1, 5.2), wherein the first band buffer unit (5.1) is arranged in the feed direction (VR) upstream of the screen printing unit (3) and wherein the second band buffer unit (5.2) is arranged in the feed direction (VR) downstream of the screen printing unit (3) and wherein the band buffer units (5.1, 5.2) are configured to compensate a band length (L1, L2) of a band portion (2a) of the substrate band material (2) situated between the band buffer units (5.1, 5.2), **characterised in that** the screen printing device further comprises at least one feed unit (4), wherein the feed unit (4) is designed for the clocked moving of the substrate band material (2) in at least one feed direction (VR) and for pre-positioning a respective print portion (2.1) of the substrate band material (2) relative to the screen printing unit (3), and **in that** the at least one printing table is designed as vacuum printing table (7), wherein the vacuum printing table (7) of the screen printing unit (3) is designed so as to be adjustable in height and equipped in such a manner that the vacuum printing table (7), by moving in the vertical direction (z), can be moved out of a rest position (P1) into at least one working position (P2), wherein a top side (7.1) of the vacuum printing table (7) provided for supporting the substrate band material (2) is arranged in the rest position (P1) in a horizontally oriented first lower plane (E1) and in the working position (P2) in a horizontally oriented second upper plane (E2).

2. Screen printing device (1) according to claim 1, **characterised in that** the band buffer units (5.1, 5.2) are formed as vacuum buffer units.

3. Screen printing device (1) according to claim 2, **characterised in that** the vacuum buffer units for providing a buffer portion (11) comprise at least two transport guiding elements (8, 8') for guiding the substrate band material (2) in a transport plane (E) of the substrate band material (2) and a vacuum retaining device (9) arranged, with respect to the feed direction (VR), between the transport guiding elements (8, 8').

4. Screen printing device (1) according to claim 3, **characterised in that** the vacuum retaining device (9) of the band buffer units (5.1, 5.2) is arranged, in the vertical direction (z), below the transport plane (E) of the substrate band material (2).

5. Screen printing device (1) according to claim 3 or 4, **characterised in that** the vacuum retaining device (9) of the band buffer units (5.1, 5.2) is formed by a suction device in the form of a fan generating a vacuum.

6. Screen printing device (1) according to any one of the preceding claims, **characterised in that** the feed unit (4), with respect to the feed direction (VR), is arranged between the screen printing unit (3) and the second band buffer unit (5.2).

7. Screen printing device (1) according to any one of the preceding claims, **characterised in that** additionally a band guide (10) is provided which is arranged, with respect to the feed direction (VR), between the screen printing unit (3) and the feed unit (4).

8. Screen printing device (1) according to any one of the preceding claims, **characterised in that** for the predetermined positioning of the respective print portion (2.1) of the substrate band material (2) relative to the screen printing unit (3) at least one optical sensor is additionally provided, which is communicatingly connected with the feed unit (4) and/or with a control unit connected with the feed unit (4).

9. Screen printing device (1) according to any one of the preceding claims, **characterised in that** the vacuum printing table (7) additionally comprises fixing elements for fixing the print portion (2.1).

10. A method for printing a flexible substrate band material (2) in the endless format with a screen printing device (1) according to the claims 1 to 9, wherein the screen printing device (1) forms a processing station of a reel-to-reel system and comprises at least one screen printing unit (3) with a printing module (6) and a vacuum printing table (7), at least one feed unit (4) and at least one first and second band buffer unit (5.1, 5.2), wherein with the method the printing takes place in a clocked mode of operation and the flexible substrate band material (2) is transported by means of the feed unit (4) in the clocked manner in a transport plane (E) along a feed direction (VR) over the vacuum printing table (7), wherein in each working cycle, through the feed of the substrate band material (2) in feed direction (VR), the substrate band material (2) is conveyed in portions into the band buffer units (5.1, 5.2) and buffer portions (11) are thereby formed, wherein a print portion (2.1) of the substrate band material (2) is prepositioned relative to the vacuum printing table (7), wherein the print portion (2.1) of the flexible substrate band material (2) is subsequently fixed, by means of suction, on a top side (7.1) of the vacuum printing table (7) and wherein the print portion (2.1) of the substrate band material (2) fixed on the vacuum printing table (7) and the printing module (6) are brought together in order to carry out the printing operation and wherein the vacuum printing table (7) is moved upwards in the vertical direction (z) in order to bring the substrate band material (2) close to the printing module (6).

11. Method according to claim 10, **characterised in that** following the fixing of the print portion (2.1) of the flexible substrate band material (2) on the top side (7.1) of the vacuum printing table (7), the flexible substrate band material (2) is moved by means of the feed unit (4) against the feed direction (VR) over a specified return movement path and because of this a part length of the buffer portion (11) is taken from the second band buffer unit (5.2) in order to generate a band region (14) without tautening arranged between the screen printing unit (3) and the feed unit (4).

12. Use of the screen printing device (1) according to any one of the preceding claims 1 to 9 for printing a flexible substrate band material for producing a flexible LED-band.

## Revendications

1. Dispositif de sérigraphie (1) pour imprimer un matériau de substrat en bande (2) flexible en format sans fin pour la fabrication d'une bande flexible avec une électronique imprimée, dans lequel le dispositif de sérigraphie (1) forme un poste de traitement d'une installation de rouleau à rouleau et présente au moins une unité de sérigraphie (3), dans lequel le dispositif de sérigraphie (1) est conçu pour une impression cadencée en format sans fin, dans lequel l'unité de sérigraphie (3) comprend au moins un module d'impression (6) et au moins une table d'impression (7), dans lequel le dispositif de sérigraphie (1) présente au moins des première et deuxième unités tampons de bande (5.1, 5.2), dans lequel la première unité tampon de bande (5.1) est disposée devant l'unité de sérigraphie (3) dans le sens d'avancement (VR) et dans lequel la deuxième unité tampon de bande (5.2) est positionnée après l'unité de sérigraphie (3) dans le sens d'avancement (VR), et dans lequel les unités tampons de bande (5.1, 5.2) sont conçues pour aplanir une longueur de bande (L1, L2) d'un tronçon de bande (2a) du matériau de substrat en bande (2) se trouvant entre les unités tampons de bande (5.1, 5.2), **caractérisé en ce que** le dispositif de sérigraphie présente en outre au moins une unité d'avancement (4), dans lequel l'unité d'avancement (4) est conçue pour le déplacement cadencé du matériau de substrat en bande (2) dans au moins un sens d'avancement (VR) ainsi que pour pré-positionner un tronçon à imprimer (2.1) respectif du matériau de substrat en bande (2) par rapport à l'unité d'impression (3), et que l'au moins une table d'impression est conçue en tant que table d'impression à vide (7), dans lequel la table d'impression à vide (7) de l'unité de sérigraphie (3) est conçue réglable en hauteur et ainsi équipée que la table d'impression à vide (7) peut être déplacée d'une position de repos (P1) à au moins une position de travail (P2) par un déplacement dans le sens vertical (z), dans lequel une face supérieure (7.1) de la table d'impression à vide (7) prévue pour l'appui du matériau de substrat en bande (2) est disposée dans un premier plan inférieur (E1) inférieur orienté horizontalement dans la position de repos (P1) et dans un deuxième plan supérieur (E2) orienté horizontalement dans la position de travail (P2).

2. Dispositif de sérigraphie (1) selon la revendication 1, **caractérisé en ce que** les unités tampons de bande (5.1, 5.2) sont conçues en tant qu'unités tampons à vide.

3. Dispositif de sérigraphie (1) selon la revendication 2, **caractérisé en ce que** les unités tampons à vide, pour retenir un tronçon tampon (11), présentent au moins deux éléments de guidage de transport (8, 8') pour guider le matériau de substrat en bande (2) dans un plan de transport (E) du matériau de substrat en bande (2) et un dispositif de retenue à vide (9) disposé entre les éléments de guidage de transport (8, 8'), rapporté au sens d'avancement (VR).

4. Dispositif de sérigraphie (1) selon la revendication 3, **caractérisé en ce que** le dispositif de retenue à vide (9) des unités tampons de bande (5.1, 5.2) est disposé en-dessous du plan de transport (E) du matériau de substrat en bande (2) dans le sens vertical (z).

5. Dispositif de sérigraphie (1) selon la revendication 3 ou 4, **caractérisé en ce que** le dispositif de retenue à vide (9) des unités tampons de bande (5.1, 5.2) est formé par un dispositif d'aspiration sous forme d'un ventilateur produisant une dépression.

6. Dispositif de sérigraphie (1) selon l'une des revendications précédentes, **caractérisé en ce que** l'unité d'avancement (4) est disposée entre l'unité de sérigraphie (3) et la deuxième unité tampon de bande (5.2), rapporté au sens d'avancement (VR).

7. Dispositif de sérigraphie (1) selon l'une des revendications précédentes, **caractérisé en ce qu'**en plus, un guidage de bande (10) est prévu, disposé entre l'unité de sérigraphie (3) et l'unité d'avancement (4), rapporté au sens d'avancement (VR).

8. Dispositif de sérigraphie (1) selon l'une des revendications précédentes, **caractérisé en ce que** pour le positionnement prédéfini du tronçon à imprimer (2.1) respectif du matériau de substrat en bande (2) par rapport à l'unité de sérigraphie (3), au moins un capteur optique est prévu en plus, qui est en liaison de communication avec l'unité d'avancement (4) et/ou avec une unité de réglage reliée à l'unité d'avancement (4).

9. Dispositif de sérigraphie (1) selon l'une des revendications précédentes, **caractérisé en ce que** la table d'impression à vide (7) dispose en outre des éléments de fixation pour fixer le tronçon à imprimer (2.1).

10. Procédé pour imprimer un matériau de substrat en bande (2) flexible en format sans fin comprenant un dispositif de sérigraphie (1) selon les revendications 1 à 9, dans lequel le dispositif de sérigraphie (1) forme un poste de traitement d'une installation de rouleau à rouleau et présente au moins une unité de sérigraphie (3) avec un module d'impression (6) et une table d'impression à vide (7), au moins une unité d'avancement (4) et au moins des première et deuxième unités tampons de bande (5.1, 5.2), dans lequel dans le procédé, l'impression est effectuée de manière cadencée et le matériau de substrat en bande (2) flexible est transporté au moyen de l'unité d'avancement (4) de manière cadencée dans un plan de transport (E) le long d'un sens d'avancement (VR) au-dessus de la table d'impression à vide (7), dans lequel à chaque cadence de travail par l'avancée du matériau de substrat en bande (2) dans le sens d'avancement (VR), le matériau de substrat en bande (2) est transporté par tronçons dans les unités tampons de bande (5.1, 5.2), et que des tronçons tampon (11) sont ainsi formés, dans lequel un tronçon à imprimer (2.1) du matériau de substrat en bande (2) est prépositionné par rapport à la table d'impression à vide (7), dans lequel le tronçon à imprimer (2.1) du matériau de substrat en bande (2) flexible est ensuite fixé par aspiration contre une face supérieure (7.1) de la table d'impression à vide (7) et dans lequel le tronçon à imprimer (2.1) du matériau de substrat en bande (2) fixé sur la table d'impression à vide (7) et le module d'impression (6) sont réunis pour exécuter l'opération d'impression, et dans lequel la table d'impression à vide (7) est déplacée vers le haut dans le sens vertical (z) pour rapprocher le matériau de substrat en bande (2) contre le module d'impression (6).

11. Procédé selon la revendication 10, **caractérisé en ce qu'**à la suite de la fixation du tronçon à imprimer (2.1) du matériau de substrat en bande (2) flexible contre la face supérieure (7.1) de la table d'impression à vide (7), le matériau de substrat en bande (2) flexible est déplacé sur un trajet de mouvement de retour prédéfini, contre le sens d'avancement (VR), au moyen de l'unité d'avancement (4) et **en ce qu'**une longueur partielle du tronçon tampon (11) est prélevée de la deuxième unité tampon de bande (5.2) pour produire une zone de bande (14) sans raidissement disposée entre l'unité de sérigraphie (3) et l'unité d'avancement (4).

12. Emploi du dispositif de sérigraphie (1) selon l'une des revendications précédentes 1 à 9 pour imprimer un matériau de substrat en bande flexible pour fabriquer une bande LED flexible.
